# EUROPÄISCHE PATENTSCHRIFT

(11) **EP 2 581 537 B1**
(45) Veröffentlichungstag und Bekanntmachung des Hinweises auf die Patenterteilung: **24.02.2021**
(21) Anmeldenummer: 12162099.1
(22) Anmeldetag: 29.03.2012
(51) Int. Cl.: E06B 1/32

(54) **FENSTER- ODER TÜRELEMENT**
WINDOW OR DOOR ELEMENT
ÉLÉMENT DE FENÊTRE OU DE PORTE

(30) Priorität: 13.10.2011 DE 202011106732 U
(43) Veröffentlichungstag der Anmeldung: 17.04.2013
(73) Patentinhaber: Arcadia, Inc., Vernon CA (US)
(72) Erfinder: Stumm, Wolfgang, 6900 Lugano (CH)
(74) Vertreter: Meinke, Jochen

(56) Entgegenhaltungen:
- DE-A1- 19 633 001
- DE-U1- 20 002 142
- DE-U1-202009 006 416

## Beschreibung

Die Erfindung richtet sich auf ein Fenster- oder Türelement mit einem Metallrahmen und einer im Rahmen eingefügten Isolierglasscheibe mit den Merkmalen des Oberbegriffs des Patentanspruchs 1.

Die Metallrahmen derartiger Fenster- und Türelemente werden in der Regel aus Hohlprofilen gefertigt, wobei es bekannt ist, sogenannte Isolierprofile einzusetzen, so dass die äußere Metallrahmenfläche gegenüber der inneren Metallrahmenfläche wärmeisoliert ist. Diese Profile werden zu einem Rahmen zusammengefügt, in den häufig die Ecken auf Gehrung geschnitten werden. In einem so gefertigten Rahmen werden dann die Isolierglasscheiben eingesetzt, wobei die Profilformen der Rahmenelemente sehr unterschiedlich gestaltet sein können.

Die Erzeugung derartiger Rahmenprofile kann entweder im Wege der Kaltverformung von Metallen erfolgen oder aber auch dadurch, dass beispielsweise Aluminiumprofile kontinuierlich im Strangpressverfahren hergestellt werden.

Ein Fensterelement mit den Merkmalen des Oberbegriffs des Patentanspruchs 1 ist aus DE 200 02 142 U1 bekannt. Die DE 20 2009 006 416 U1 und DE 196 33 001 A1 zeigen ähnliche Fenster- bzw. Türelemente.

Aufgabe der Erfindung ist die Schaffung einer Lösung, bei der derartige Fenster- oder Türelemente einfach gefertigt und zusammengefügt werden können, ohne dass es einer Kaltverformung, einer Strangpressherstellung von Leichtmetallprofilen oder einer anderen Art der Herstellung der Rahmenelemente bedarf.

Bei einem Fenster- oder Türelement der eingangs bezeichneten Art wird diese Aufgabe gemäß der Erfindung durch die kennzeichnenden Merkmale des Patentanspruchs 1 gelöst.

Mit der Erfindung wird ein Element geschaffen, das als Fenster- oder Türelement ebenso geeignet ist wie als Festelement ohne Flügelfunktion, in gleicher Weise lassen sich Hebe-/Schiebetüren und dgl. fertigen.

Nach der Erfindung ist vorgesehen, dass die Stirnflächen des Isolierkörpers mit Klebstoff und/oder mit Klebebändern zur Fixierung der aufliegenden Metallflachrahmen ausgerüstet sind. Diese Klebstoff- und/oder Klebebandverbindung dient in der Regel als Montagehilfsmittel, da die Metallflachrahmen bevorzugt auch mit Befestigungslaschen für Nieten, Schrauben oder dgl. zur Befestigung am Isolierkörper ausgerüstet sind, wie dies die Erfindung ebenfalls vorsieht. Als Kleber kann beispielsweise Silikonkleber eingesetzt werden, um ein Beispiel zu nennen. Dabei ist auch vorgesehen, dass der durch den äußeren Metallflachrahmen gebildete Auflagesteg für die Isolierglasscheibe mit einem Klebstoff und/oder mit einem Klebeband ausgerüstet ist und dass die nach innen weisende Fläche der Isolierglasscheibe außenrandseitig mit einem Klebstoff und/oder mit einem Klebeband zur Fixierung eines Glashalterahmens ausgerüstet ist.

Es kann ferner vorgesehen sein, dass die Außen- und/ oder Innenfläche des Rahmens von je einem aus einer flächigen Metallplatte oder einem Metallband ausgeschnittenen Metallflachrahmen gebildet ist, wobei zwischen den Rahmenelementen in Sandwichbauweise ein Isolierkörper positioniert ist.

Der zwischen den Metallflachrahmen positionierte Isolierkörper kann dabei aus sehr unterschiedlichen Materialien bestehen. So z.B. aus GFK, aus glasfaserverstärktem Polyamid, aus Polyurethan und ähnlichen Werkstoffen. Die Sandwichbauweise macht dabei eine besonders wirtschaftliche Herstellung möglich.

Weitere Ausgestaltungen der Erfindung ergeben sich aus den Unteransprüchen. Dabei kann vorgesehen sein, dass der Isolierkörper aus einem Stangenmaterial gebildet ist, wobei die Stangen rahmenförmig miteinander verbunden sind.

Dabei muss das Stangenmaterial nicht zwingend vorab zu einem geschlossenen Rahmen zusammengefügt sein. Dieser Rahmen kann auch dadurch erzeugt werden, dass die einzelnen Stangen auf einen entsprechenden Metallflachrahmen einzeln positioniert und mit diesem verbunden werden, während sie dann als Zwischenschritt einen Rahmen bilden.

In einer zweckmäßigen Ausgestaltung besteht die Befestigung der Metallflachrahmen am Isolierkörper darin, dass die Metallflachrahmen mit Schweißbolzen ausgerüstet sind und der Isolierkörper mit entsprechenden Blindbohrungen, in die die Schweißbolzen zur Fixierung einrasten können.

Um die Innenausschnitte zu erzeugen, kann der Metallflachrahmen mittels Laser ausgeschnitten werden, hier sind aber auch andere Herstellungsverfahren möglich, etwa Wasserstrahlschneiden, Autogenschneiden oder Plasmaschneiden oder auch z.B. ein mechanisches Schneiden mittels Nibbelmaschinen.

Um ein optisch sehr ansprechendes Aussehen zu erreichen, kann nach der Erfindung auch vorgesehen sein, dass die Isolierglasscheibe mittelbar im Isolierkörper fixiert ist mit nachträglich aufgebrachten Metallflachrahmen.

Weiterhin ist vorgesehen, dass der Isolierkörper mit einer genormten "Euronut" ausgerüstet ist zur Befestigung der Fenster- bzw. Türbeschläge.

Weitere Einzelheiten, Merkmale und Vorteile der Erfindung ergeben sich aufgrund der nachfolgenden Beschreibung sowie anhand der Zeichnungen. Diese zeigt in
Fig. 1 die räumliche Darstellung eines Fenster- bzw. Türelementes mit teilweise ausgerüsteter Ecke ohne Verglasung,
Fig. 2 eine Teilexplosionszeichnung in räumlicher Darstellung des Fenster-oder Türelementes,
Fig. 3 eine vollständige Explosionsdarstellung in räumlicher Darstellung des Fenster- oder Türelementes einer ersten Ausführungsform sowie in
Fig. 4 eine vollständige Explosionsdarstellung in räumlicher Darstellung des Fenster- oder Türelementes einer abgewandelten Ausführungsform.

Das allgemein mit 1 bezeichnete Fenster- oder Türelement, im Folgenden lediglich mit "Fensterelement 1" bezeichnet, weist einen in Sandwichbauweise hergestellten Rahmen 2 auf, wobei ein innerer Isolierkörper 3 zwischen einem äußeren Metallflachrahmen 4 und einem inneren Metallflachrahmen 5 positioniert ist, wie sich dies insbesondere aus Fig. 1 und 2 ergibt.

Die Metallflachrahmen 4 und 5 sind im dargestellten Beispiel mit einer geringfügig unterschiedlich großen Innenausschnitt, allgemein mit 6 bezeichnet, ausgerüstet, derart, dass beim inneren Metallflachrahmen eine mit 7 bezeichnete Isolierglasscheibe hindurchgeschoben werden kann, während der Innenausschnitt des äußeren Metallflachrahmens 4 einen um ein gewisses Maß kleineren Ausschnitt aufweist, derart, dass ein Anlagesteg, mit 4' bezeichnet, nach innen in den Innenausschnitt 6 vorragt, um dort die Glasscheibe 7 verlierungsfrei positionieren zu können.

An den Metallflachrahmen sind Befestigungslaschen 8 befestigt, z.B. verschweißt, die in rechten Winkeln in der Gebrauchslage nach innen weisen, derart, dass diese Metallflachrahmen mittels beispielsweise Nieten 9 dort fixierbar sind, wie sich dies beispielsweise aus Fig. 1 im linken Abbildungsausschnitt ergibt. Zur Fixierung bzw. zur Montageerleichterung der einzelnen Elemente sind im dargestellten Beispiel Klebebänder oder Klebstoffbahnen dargestellt, wobei gemäß Fig. 3 in der Abbildung von links nach rechts zunächst ein Klebeband 10 dargestellt ist, das auf den nach innen weisenden Randbereich des äußeren Metallflachrahmenelementes 4 geklebt wird, um die Isolierglasscheibe 7 zu fixieren.

Die Stirnseiten des Isolierkörpers 3 sind nach Fig. 3 mit je einem Klebeband 11 und 12 ausgerüstet, um bei der Montage den Isolierkörper 3 an den Metallflachrahmen 4 bzw. 5 zunächst zu fixieren, bevor sie vernietet oder verschraubt werden. Ist die Isolierglasscheibe 7 montiert, kann ihre nach innen weisende Fläche außenrandseitig mit einem weiteren Klebeband 13 versehen sein, um einen Glashalterahmen 14 dort fixieren zu können.

Bei der Ausführungsform nach Fig. 4 sind alle Elemente, die mit den Elementen nach der Ausführungsform gemäß Fig. 1 übereinstimmen, mit dem gleichen Bezugszeichen versehen, allerdings ergänzt durch ein "a". Im Unterschied zur Ausführungsform gemäß Fig. 1ff. ist der äußere Metallflachrahmen 4a des Fenster- oder Türelementes 1a mit senkrecht positionierten Schweißbolzen 15 ausgerüstet, die in Richtung des Isolierkörpers 3a positioniert sind. Dies gilt auch für entsprechende Schweißbolzen 15 auf dem inneren Metallflachrahmen 5a, wobei der Isolierkörper 3a an seinen beiden Stirnflächen mit einer entsprechenden Anzahl von Blindbohrungen 16 versehen ist, in die beim Zusammenbau die Schweißbolzen 15 einrasten. Die Herstellungs- und Montageweise ist im Übrigen mit denen der Ausführungsform nach den Fig. 1 ff. gleich. Durch die in die Blindbohrungen 16 eingreifenden Schweißbolzen 15 sind keinerlei Verschraubungen od. dgl. notwendig, was insbesondere die Montage beschleunigt und damit preiswerter gestaltet.

Natürlich sind die beschriebenen Ausführungsbeispiele der Erfindung noch in vielfacher Hinsicht abzuändern. So kann beispielsweise der Isolierkörper 3 eine entsprechende Nut zur Fixierung von Beschlägen aufweisen, der Glashalterahmen kann insbesondere dann entfallen, wenn die Glasscheibe selbst durch entsprechend vorgeformte Elemente des Isolierkörpers umgriffen ist und dann dauerhaft in den Metallflachrahmen fixiert wird, wobei dann der innere und der äußere Metallflachrahmen eine gleich große Innenausnehmung 6 aufweisen kann. Statt der hier schematisch dargestellten Klebebänder können natürlich auch Silikonklebstoffe entsprechend aufgetragen werden, um die einzelnen Elemente zu fixieren und dgl. mehr.

### Bezuaszeichenliste:

1, 1a Fenster- oder Türelement
2 Rahmen
3, 3a Isolierkörper
4, 4a äußerer Metallflachrahmen
4' Anlagesteg
5, 5a innerer Metallflachrahmen
6 Innenausschnitt
7, 7a Isolierglasscheibe
8 Befestigungslaschen
9 Nieten
10, 10a Klebeband
11 Klebeband
12 Klebeband
13, 13a Klebeband
14, 14a Glashalterahmen
15 Schweißbolzen
16 Blindbohrungen

## Patentansprüche

1. Fenster- oder Türelement (1) mit einem Metallrahmen und einer im Rahmen (2) eingefügten Isolierglasscheibe (7), wobei eine Außen- und/oder Innenfläche des Rahmens (2) von je einem Metallflachrahmen (4,5) gebildet ist, wobei zwischen Rahmenelementen (4,5) in Sandwichbauweise ein Isolierkörper (3) positioniert ist, wobei ein Innenausschnitt (6) eines äußeren Metallflachrahmens (4) zur Bildung eines umlaufenden Anlagesteges (4') für die Isolierglasscheibe (7) geringfügig kleiner ist als ein Innenausschnitt (6) eines inneren Metallflachrahmens (5), wobei beim Innenausschnitt (6) des inneren Metallflachrahmens (5) die Isolierglasscheibe (7) hindurchschiebbar ist, **dadurch gekennzeichnet,**
**dass** die Stirnflächen des Isolierkörpers (3) mit Klebstoff und/oder mit Klebebändern (11,12) zur Fixierung der aufliegenden Metallflachrahmen (4,5) ausgerüstet sind, wobei der durch den äußeren Metallflachrahmen (4) gebildete Anlagesteg (4') für die Isolierglasscheibe (7) mit einem Klebstoff und/oder mit einem Klebeband (10) ausgerüstet ist, wobei eine nach innen weisende Fläche der Isolierglasscheibe (7) außenrandseitig mit einem Klebstoff und/oder mit einem Klebeband (13) zur Fixierung eines Glashalterahmens (14) ausgerüstet ist.

2. Fenster- oder Türelement (1) nach Anspruch 1,
**dadurch gekennzeichnet,**
**dass** die Außen- und/oder Innenfläche des Rahmens (2) von je einem aus einer flächigen Metallplatte oder einem Metallband ausgeschnittenen Metallflachrahmen (4,5) gebildet ist.

3. Fenster- oder Türelement nach Anspruch 1 oder 2,
**dadurch gekennzeichnet,**
**dass** der Isolierkörper (3) aus einem Stangenmaterial gebildet ist, wobei die Stangen rahmenförmig miteinander verbunden sind.

4. Fenster- oder Türelement nach einem der vorangehenden Ansprüche,
**dadurch gekennzeichnet,**
**dass** die Metallflachrahmen (4,5) mit Befestigungslaschen (8) für Nieten (9), Schrauben oder dgl. zur Befestigung am Isolierkörper (3) ausgerüstet sind.

5. Fenster- oder Türelement nach einem der vorangehenden Ansprüche,
**dadurch gekennzeichnet,**
**dass** die Metallflachrahmen (4a,5a) mit Schweißbolzen (15) zur Befestigung am mit Blindbohrungen (16) versehenen Isolierkörper (3a) ausgerüstet sind.

6. Fenster- oder Türelement nach einem der vorangehenden Ansprüche,
**dadurch gekennzeichnet,**
**dass** die Innenausschnitte (6) der Metallflachrahmen (4,5) mittels Laser ausgeschnitten sind.

7. Fenster- oder Türelement nach einem der vorangehenden Ansprüche,
**dadurch gekennzeichnet,**
**dass** die Isolierglasscheibe (7) unmittelbar am oder im Isolierkörper (3) fixiert ist mit nachträglich aufgebrachten Metallflachrahmen (4,5).

8. Fenster- oder Türelement nach einem der vorangehenden Ansprüche,
**dadurch gekennzeichnet,**
**dass** der Isolierkörper (3) mit einer genormten "Euronut" ausgerüstet ist zur Befestigung von Fenster- bzw. Türbeschlägen.

## Claims

1. Window or door element (1) with a metal frame and an insulating glass pane (7) inserted in the frame (2), wherein an outer and/or inner surface of the frame (2) is each formed by a flat metal frame (4, 5), wherein an insulating body (3) is positioned between frame elements (4, 5) in a sandwich construction, wherein an inner cut-out (6) of an outer flat metal frame (4) for forming a circumferential abutment web (4') for the insulating glass pane (7) is slightly smaller than an inner cut-out (6) of an inner flat metal frame (5), wherein the insulating glass pane (7) can be pushed through the inner cut-out (6) of the inner flat metal frame (5), **characterised in**
**that** the end faces of the insulating body (3) are equipped with adhesive and/or with adhesive tapes (11, 12) to fix the flat metal frames (4, 5) located thereon, wherein the abutment web (4'), formed by the outer flat metal frame (4), for the insulating glass pane (7) is equipped with an adhesive and/or with an adhesive tape (10), wherein an inwardly facing surface of the insulating glass pane (7) is equipped on the outer edge side with an adhesive and/or with an adhesive tape (13) for fixing a glass holding frame (14).

2. Window or door element (1) according to claim 1,
**characterised in**
**that** the outer and/or inner surface of the frame (2) is formed by a flat metal frame (4, 5) cut from a flat metal plate or a metal strip.

3. Window or door element according to claim 1 or 2,
**characterised in**
**that** the insulating body (3) is formed from a rod material, wherein the rods are connected to one another in the form of a frame.

4. Window or door element according to any one of the preceding claims,
**characterised in**
**that** the flat metal frames (4, 5) are equipped with fastening straps (8) for rivets (9), screws or the like for fastening to the insulating body (3).

5. Window or door element according to any one of the preceding claims,
**characterised in**
**that** the flat metal frames (4a, 5a) are equipped with welding studs (15) for attachment to the insulating body (3a) provided with blind bores (16).

6. Window or door element according to any one of the preceding claims,
**characterised in**
**that** the inner cut-outs (6) of the flat metal frames (4, 5) are cut out by means of a laser.

7. Window or door element according to any one of the preceding claims,
**characterised in**
**that** the insulating glass pane (7) is fixed directly on or in the insulating body (3) with a flat metal frame (4, 5) applied subsequently.

8. Window or door element according to any one of the preceding claims,
**characterised in**
**that** the insulating body (3) is equipped with a standardised "Euro groove" for fastening window and door fittings.

## Revendications

1. Elément de fenêtre ou de porte (1) comportant un cadre métallique et un vitrage isolant (7) inséré dans le cadre (2), dans lequel une surface extérieure et/ou intérieure du cadre (2) est formée respectivement d'un cadre plat métallique (4, 5), dans lequel entre des éléments de cadre (4, 5) est positionné en sandwich un corps isolant (3), dans lequel une découpe intérieure (6) d'un cadre plat métallique extérieur (4) pour la formation d'une nervure d'appui périphérique (4') pour le vitrage isolant (7) est légèrement plus petite qu'une découpe intérieure (6) d'un cadre plat métallique intérieur (5), dans lequel dans la découpe intérieure (6) du cadre plat métallique intérieur (5), le vitrage isolant (7) peut être glissé,
**caractérisé en ce que**
les surfaces avant du corps isolant (3) sont équipées d'adhésif et/ou de bandes adhésives (11, 12) pour la fixation du cadre plat métallique monté (4, 5), dans lequel la nervure d'appui (4') formée par le cadre plat métallique extérieur (4) pour le vitrage isolant (7) est équipée d'un adhésif et/ou d'une bande adhésive (10), dans lequel une surface du vitrage isolant (7) tournée vers l'intérieur est équipée sur le pourtour extérieur d'un adhésif et/ou d'une bande adhésive (13) pour la fixation d'un cadre de maintien de vitre (14).

2. Elément de fenêtre ou de porte (1) selon la revendication 1,
**caractérisé en ce que**
la surface extérieure et/ou intérieure du cadre (2) est formée respectivement d'un cadre plat métallique (4, 5) découpé dans une plaque métallique plate ou une bande métallique.

3. Elément de fenêtre ou de porte selon la revendication 1 ou 2,
**caractérisé en ce que**
le corps isolant (3) est formé d'un matériau en forme de barre, dans lequel les barres sont reliées les unes aux autres sous la forme d'un cadre.

4. Elément de fenêtre ou de porte selon l'une quelconque des revendications précédentes,
**caractérisé en ce que**
les cadres plats métalliques (4, 5) sont équipés de brides de fixation (8) pour des rivets (9), des vis ou similaires pour la fixation au corps isolant (3).

5. Elément de fenêtre ou de porte selon l'une quelconque des revendications précédentes,
**caractérisé en ce que**
les cadres plats métalliques (4a, 5a) sont équipés de goujons soudés (15) pour la fixation au corps isolant (3a) doté de trous borgnes (16).

6. Elément de fenêtre ou de porte selon l'une quelconque des revendications précédentes,
**caractérisé en ce que**
la découpe intérieure (6) des cadres plats métalliques (4, 5) est réalisée au laser.

7. Elément de fenêtre ou de porte selon l'une quelconque des revendications précédentes,
**caractérisé en ce que** le vitrage isolant (7) est fixé directement au ou dans le corps isolant (3) avec des cadres plats métalliques (4, 5) mis en place ultérieurement.

8. Elément de fenêtre ou de porte selon l'une quelconque des revendications précédentes,
**caractérisé en ce que**
le corps isolant (3) est équipé d'une « rainure européenne » normalisée pour la fixation de ferrures de fenêtre ou de porte.
